# EUROPÄISCHE PATENTSCHRIFT

(11) **EP 1 829 956 B1**
(45) Veröffentlichungstag und Bekanntmachung des Hinweises auf die Patenterteilung: **16.12.2009**
(21) Anmeldenummer: 07003951.6
(22) Anmeldetag: 27.02.2007
(51) Int. Cl.: C11D 17/00, C11D 3/384, C11D 3/20

(54) **Syndetwaschstück**
Syndet cleansing bar
savon aux détergents synthétiques

(30) Priorität: 03.03.2006 DE 102006010408
(43) Veröffentlichungstag der Anmeldung: 05.09.2007
(73) Patentinhaber: Sebapharma GmbH & Co., 56136 Boppard-Bad Salzig (DE)
(72) Erfinder: Gottfreund, Joachim, Dr., 56154 Boppard (DE); Meyer, Thomas, Dipl.-Ing., 56281 Emmelshausen (DE)
(74) Vertreter: Gudat, Axel

(56) Entgegenhaltungen:
- WO-A-01/72947
- WO-A-92/13060
- DE-A- 1 792 029
- DE-A1- 3 011 813
- GB-A- 2 317 396
- US-A- 3 766 097

## Beschreibung

Die Erfindung betrifft ein Syndetwaschstück mit reinigender und hautpflegender Eigenschaft auf Basis wenigstens eines oder mehrerer synthetischer Tenside als waschaktive Bestandteile.

Derartige Syndetwaschstücke sind seit langem bekannt. Der Begriff "Syndet" leitet sich ab von "synthetic detergent". Man versteht hierunter seifenähnliche Stücke, die meist zur Körperreinigung oder Reinigung der Haut eingesetzt werden. Als waschaktive Substanzen werden meist anionische, amphotere oder nicht ionische Tenside eingesetzt, wobei die dermatologischen Eigenschaften eines Syndetwaschstückes wesentlich auch von dem jeweils eingesetzten Tensid abhängen.

Gleichzeitig müssen derartige, anstelle von herkömmlichen Stückseifen eingesetzte Syndetwaschstücke eine Vielzahl ständig steigender Anforderungen erfüllen, insbesondere auch hinsichtlich dem Reinigungsvermögen und der Pflegewirkung derselben. So sollen derartige Waschstücke ein Austrocknen der Haut verhindern, rückfetten und insbesondere auch eine gute Hautverträglichkeit aufweisen. Des Weiteren sollen derartige Waschstücke angenehme Wascheigenschaften aufweisen, d.h. ausreichend Schaum bilden und ein angenehmes Hautgefühl bewirken. Ferner werden an die Eigenschaften des Syndetwaschstückes selber zunehmend hohe Anforderungen gestellt. So soll das Waschstück einerseits beim Trocknen keine oder nur eine äußerst geringe Neigung zur Rissbildung aufweisen. Diese wird maßgeblich auch durch das Wasserabgabevermögen des Waschstückes beeinflusst. Ferner soll das Waschstück praktisch keine Neigung zu unerwünschten Änderungen des äußeren Erscheinungsbildes wie Farbveränderungen oder einem Auskristallisieren von Bestandteilen aufweisen und damit eine hohe Langzeitstabilität auch in Anwesenheit von Feuchtigkeit haben. Zur Erzielung einer hohen Langzeitstabilität wurden verschiedentlich mikrokristalline Wachse und/oder Paraffinwachse eingesetzt, diese haben jedoch nur eine unzulängliche Hautverträglichkeit.

Ferner soll das Waschstück bei dem Waschvorgang eine gewisse Wasseraufnahme und angepasste Auflöseeigenschaften aufweisen, damit beim üblichen Waschvorgang eine ausreichende Menge an Syndet vom Wasser angelöst wird und seine Waschwirkung entfaltet. Andererseits ist jedoch auch übermäßige "Versumpfung" des Waschstückes zu vermeiden, worunter die Eigenschaft der Waschstücke verstanden wird, dass in Kontakt mit Wasser (z.B. bei der Lagerung in der Seifenschale) die äußeren Bereiche in einen weichen, gequollenen Zustand übergehen, der nicht mehr zur Reinigung genutzt werden kann und einen unerwünschten Abrieb darstellt. Die gequollene (versumpfte) Oberflächenschicht kann dann manuell oder auch mechanisch leicht von dem nicht gequollenen Kern eines Syndetstückes entfernt werden. Die Optimierung dieses Abriebes und der Quellungseigenschaften des Syndetwaschstückes sind in dermatologischer und wirtschaftlicher Hinsicht von entscheidender Bedeutung: ist ein Waschstück zu weich und die Versumpfung zu hoch, so wird je Waschgang zuviel Tensid zur Reinigung auf die Haut aufgebracht, wodurch sich die dermatologischen Eigenschaften verschlechtern. Gleichzeitig sinkt die Verbraucherakzeptanz, weil sich das Waschstück zu schnell verbraucht. Ist andererseits das Waschstück zu hart, so wird dies als unangenehm und das Waschstück als zu "kantig" empfunden. Gleichzeitig geht nicht ausreichend Tensid in Lösung und es resultiert zumeist eine unerwünscht hohe Rissbildungsneigung, da das Waschstück zu schnell austrocknet. Zudem wird die harte und raue Oberfläche der Waschstücke beim Waschen vom Verbraucher als unangenehm empfunden.

Insgesamt gesehen soll ein optimales Syndetwaschstück, somit eine Vielzahl von einander teilweise widersprechende Anforderungen erfüllen.

Die WO 01/72947 beschreibt Syndetseifen enthaltend Zucker und Tenside, wobei Cetearylalkohol und Glycerinstearat vorhanden sein können.

Die WO 92/13060 beschreibt Syndetwaschstücke enthaltend langkettige Alkylsulfate wie beispielsweise Cetearylsulfate in Kombination mit einem ausgewählten Bindemittelsystem enthaltend ausgewählte freie Fettsäuren, Monoglyceride und Polyethylenglycol.

Die DE 30 11 813 A1 beschreibt ein Verfahren zur Verbesserung der Gebrauchseigenschaften von stückförmigen Reinigungsmitteln, welche Salze von Metallen der dritten und/oder vierten Gruppe des Periodensystems enthalten kann. BDas Waschstück kann Glycerinstearat enthalten.

Die DE 1 792 029 beschreibt stückförmige synthetische Reinigungsmittel, welche in Kombination Paraffinwachs, Hartwachs und Bienenwachs enthalten.

Die US 3,766,097 beschreibt Waschzusammensetzungen enthaltend Bienenwachs, mehrfache Alkohole, Polyoxyethylenether und Kokusnussölfettsäureester von Natriumisethionat.

Die GB 2 317 396 beschreibt Waschstücke mit einem Gewichtsanteil an Seife von 30-90%, wobei Kohlenwasserstoffe mit einem Schmelzpunkt von größer 25° Celsius vorliegen können.

Der Erfindung liegt die Aufgabe zugrunde, ein Syndetwaschstück bereitzustellen; welches die oben genannten Aufgaben löst, insbesondere eine hohe Langzeitstabilität auch bei Anwesenheit von Feuchtigkeit und sehr gute Versumpfungseigenschaften hat und zugleich eine sehr gute Hautverträglichkeit, sowie sehr angenehme Handhabungseigenschaften aufweist, besonders hautverträglich ist und beim Waschen vom Verbraucher als angenehm empfunden wird.

Überraschenderweise wird diese Aufgabe durch ein Waschstück nach Anspruch 1 gelöst, welches Bestandteile enthält, die eine homogene Wachsschmelze mit einem Schmelzpunkt von 50-60° bilden, bzw. durch ein Waschstück, das derartiges homogenes Wachs enthält, und welches mindestens Inulin oder ein D-Fruktose aufweisendes Polysaccharid als Kristallisationsinhibitor enthält, der eine Kristallisation von die homogene Wachsschmelze bildenden Bestandteilen inhibiert. Das die Schmelze bildende Wachs kann auch bei Raumtemperatur homogen und langzeitstabil vorliegen. Vorteilhafte Weiterbildungen ergeben sich aus den Unteransprüchen.

Es hat sich herausgestellt, dass eine derartige Schmelze in besonderer Weise an die Erfordernisse eines Syndetwaschstückes angepasst ist und nicht nur beim Waschen vom Benutzer als angenehm "weich" empfunden wird und zugleich überraschenderweise dennoch auch ein sehr gutes Auflöseverhalten und besonders günstige Versumpfungseigenschaften aufweist. Es wird angenommen, dass durch das homogene Wachs erreicht wird, dass die Zusammensetzung weniger oder weniger schnell Wasser aufnimmt und so die Versumpfungseigenschaften verbessert werden. Das homogene Wachs beeinflusst somit auch die Quelleigenschaften ; des Waschstückes insgesamt. Demgegenüber scheint es z.B. bei Mikrowachsen der Fall zu sein, dass auf der mikrokristallinen Struktur die Wasseraufnahme und die Quelleigenschaften ungünstiger sind, da z.B. Wasser leichter zwischen den Phasengrenzen bzw. den Kristallitoberflächen diffundieren kann.

Als die eine homogene Wachsschmelze bildenden Bestandteile können insbesondere Bienenwachs, Fettsäureester c) und Fettalkohole d) vorgesehen sein, für die das oben Gesagte gilt.

Ein Vorliegen derartiger homogener Wachsschmelzen ist ferner besonders vorteilhaft, da dann auf die Anwesenheit von Paraffinnen bzw. Paraffinwachsen und/oder von mikrokristallinen Wachsen in der Zusammensetzung weitestgehend oder vollständig werzichtet werden kann. Die Hautverträglichkeit wird hierdurch wesentlich verbessert. Für manche Anwendungsfälle kann es akzeptabel sein, wenn das Waschstück ≤ 2-5 Gew.-% und/oder ≤ 2-5 Gew.-% mikrokristalline Wachse enthält, bzw. der Gesamtgehalt an Paraffin und mikrokristallinen Wachsen ≤ 2-5 Ges.-% bezogen auf das Gewicht des Waschstückes oder die Syndetgrundmasse beträgt. Mikrokristalline Wachse (Mikrowachse) sind hierbei Paraffinwachse mit einem Schmelzpunkt zwischen 60 und 90°C, bei denen iso-Paraffine und naphtensubstituierte Aromaten vorherrschen, und die bei Raumtemperatur feinkristallin sind.

Obwohl sich Zusammensetzungen mit homogenen Wachsschmelzen mit einem Schmelzpunkt von 50-60°C besonders bewährt haben, so kann es doch bei bestimmten Zusammensetzungen vorkommen, dass verschiedene Bestandteile der Wachsschmelze auskristallisieren. Dies kann zu einer unerwünschten Rauhigkeit der Waschstücke führen, wobei die auskristallisierten Bestandteile teilweise sogar durch Augenscheinnahme erkennbar sein können. Es hat sich daher als vorteilhaft erwiesen, Kristallisationsinhibitoren zuzusetzen, die eine Kristallisation von Bestandteilen der homogenen Wachsschmelze unterdrücken. Überraschenderweise hat es sich herausgestellt, dass bei Anwesenheit derartiger Kristallisationsinhibitoren auch die Versumpfungseigenschaften des Waschstückes deutlich verbessert werden können. Überraschenderweise werden die Versumpfungseigenschaften bereits deutlich verbessert, auch wenn noch keine Auskristallisation durch Augenscheinnahme wahrnehmbar ist. Dies mag darauf zurückzuführen sein, dass durch die Kristallisationsinhibitoren bereits die Bildung vom Kristallkeimen oder Mikrokristallen verhindert wird und so die Quelleigenschaften des Waschstückes auf mikroskopischer Basis aber auch insgesamt deutlich verbessert werden.

Als Kristallisationsinhibitoren hat sich hierbei Inulin gezeigt Alkalimetallfettalkoholglutamate, insbesondere solche mit einem C8- bis C22- ober bis C30-Fettalkohol, besonders bevorzugt einem C10-C16- oder C12-C14-Fettalkohol, meist bevorzugt einem Kokosnussölfettalkohol herausgestellt, kann insbesondere in Kombination mit Inulin vorliegen. Die Alkalimetallsalze können jeweils insbesondere Natriumsalze, gegebenenfalls auch Kaliumsalze sein. Gegebenenfalls können anstelle von Inulin auch andere D-Fruktose aufweisenden Polysaccharide oder andere überwiegend oder ausschließlich beta(1,2)-glykosidisch verknüpfte Polysaccharide eingesetzt werden, auch wenn sich Inulin als besonders bevorzugt herausgestellt hat. Überraschenderweise vermindert Inulin oder die Kombination mit Alkalimetallfettalkoholglutamaten, insbesondere Natriumcocoylglutamat, sehr wirksam ein Auskristallisieren von Bestandteilen der genannten Zusammensetzung, welche in dem Temperaturbereich von 50°C bis 60°C homogen schmelzende Wachse enthält, was zugleich zu sehr angenehmen Wascheigenschaften führt. Die Alkalimetallfettalkoholglutamate können jeweils an der Carboxylgruppe des C1- oder des C4-Atoms mit dem Fettalkohol verestert sein. Gleichzeitig ergeben sich überraschenderweise besonders günstige Versumpfungseigenschaften des Waschstückes. Vorzugsweise ist jeweils Bienenwachs Bestandteil dieser Wachse.

Als Alkalimetallfettalkoholglutamat kann ein Alkalimetallfettalkoholglutamat eines C10-bis C16- Fettalkohols enthalten sein oder das Glutamat kann ausschließlich ein solches aufweisen.

Gegebenenfalls kann zumindest teilweise anstelle oder zusätzlich zu dem Alkalimetallfettalkoholglutamat ein ethoxyliertes Alkalimetallfettalkoholglutamate in der Zusammensetzung enthalten sein. Vorzugsweise ist der Gewichtsanteil an ethoxylierten Fettalkoholglutamaten ≤ 50 Gew.-% oder ≤ 10-20 Gew.-% als der der nichtethoxylierten Glutamate oder diese sind nicht vorhanden.

Als vorteilhaft hat es sich erwiesen, wenn Inulin in einem Anteil von 0,1-10 Gew.-%, vorzugsweise 0,2-5 Gew.-% bezogen auf das Gesamtgewicht des Waschstückes oder der Syndetgrundmasse enthalten ist. Der Gehalt an Inulin kann insbesondere auch 0,2-2 Gew.-%, besonders bevorzugt 0,5-2 Gew.-% betragen.

Der Gehalt an Alkalimetallfettalkoholglutamaten kann bezogen auf das Gesamtgewicht des Waschstückes oder der Syndetgrundmasse 0,1-5 Gew.-%, vorzugsweise 0,5-4 Gew.-% oder 1-3 Gew.-% betragen.

Ferner enthält das Waschstück vorzugsweise Bienenwachs, besonders bevorzugt in Kombination mit einem oder mehreren Fettsäureestern c) und/oder mindestens einem oder mehreren Fettalkoholen d). Vorzugsweise ist der Fettsäureester c) und/oder der Fettalkohol d) in einem höheren Anteil an Gewichtsprozent in dem Waschstück oder der Syndetgrundmasse enthalten als das Bienenwachs. Hierdurch weist das Waschstück deutlich verbesserte Versumpfungseigenschaften und zugleich eine sehr gute Hautverträglichkeit auf. Dies ist zudem insoweit überraschend, als dass Bienenwachs bezüglich der Hautverträglichkeit oftmals als nachteilig beschrieben wird. Des Weiteren kann das Waschstück praktisch frei von Paraffin und/oder mikrokristallinen Wachsen sein, wodurch die Hautverträglichkeit weiter wesentlich verbessert wird.

Bekanntlich stellt Bienenwachs ein Wachs mit einem Schmelzpunkt von 61-68°C dar, welches im Wesentlichen aus einem Gemisch von komplexen Wachsestern (üblicherweise ca. 65-75 Gew.-%, meist ca. 70 Gew.-% des Bienenwachses), normalen Fettsäuren und Hydroxyfettsäuren (üblicherweise ca. 12-15 Gew.-%, meist ca. 13-14 Gew.-%) sowie Kohlenwasserstoffen (üblicherweise ca. 5-15 Gew.-%, meist ca. 10-14 Gew.-%) besteht. Die Wachsester können Ester von C16- bis C36-Säuren, insbesondere Palmitin- und Cerotinsäure, sein, wobei ggf. insgesamt ca. 50-70 verschiedene Ester oder mehr vorliegen können. Die Alkoholkomponente kann ein Gemisch aus C24- bis C36-Alkoholen bestehen und insbesondere auch 1-Triacontanol enthalten. Als Wachsester von Hydroxyfettsäuren kann vor allem Cerylhydroxypalmitat (ggf. auch - stearat) enthalten sein (üblicherweise ca. 6-11 Gew.-%, meist ca. 8-9 Gew.-%). 14-Hydroxypalmitin sowie 16-Hydroxy- und 17-Hydroxystearinsäure sind zumeist ebenfalls Bestandteile von Bienenwachs. Als freie Wachssäuren können insbesondere Lignocerin, Cerotin- und Melicinsäure vorkommen. Es versteht sich, dass Bienenwachs als Naturrohstoff in seiner Zusammensetzung Schwankungen unterworfen ist und ggf. einzelne der Bestandteile außerhalb der oben genannten Bereiche liegen können, ohne die Eigenschaften des Bienenwachses insgesamt wesentlich zu verändern.

Anstelle von oder zusätzlich zu natürlichem Bienenwachs ist ggf. auch synthetisches Bienenwachs einsetzbar, sofern dies einen vergleichbaren Schmelzpunkt und vergleichbare Zusammensetzung aufweist, insbesondere wie oben definiert, und zu vergleichbaren oder gleichen Eigenschaften des Waschstückes führt, insbesondere hinsichtlich dem Hautgefühl und der Härte desselben sowie hinsichtlich der Versumpfung.

Die erfindungsgemäß eingesetzten Fettsäureester können insbesondere Glykolfettsäureester und/oder Glycerinfettsäureester oder Ester höherer Alkohole sein, insbesondere kann der Alkohol noch unveresterte Hydroxygruppen aufweisen. Der Fettsäureester kann insbesondere ein Glykolmono- oder -diester oder ein Mono- oder Diglycerid, ggf. auch ein Triglycerid sein. Der Ester kann jeweils ein gemischter Ester sein. Vorzugsweise enthält das Syndetwaschstück Fettsäureester c) neben Fettalkoholen d).

Vorzugsweise liegen der Fettsäureester c) und der Fettalkohol d) jeweils in einem höheren Anteil in Gewichtsprozent in dem Waschstück oder in der Grundmasse desselben vor, als Bienenwachs. Gegebenenfalls kann es ausreichend sein, wenn nur der Gesamtgehalt an Fettsäureester c) und Fettalkohol d) höher als der von Bienenwachs ist. Besonders bevorzugt ist der Gewichtsanteil an Bienenwachs niedriger als der des Fettsäureesters c).

Der Anteil an Fettalkohol d) in dem Waschstück oder der Grundmasse desselben ist vorzugsweise niedriger als der Anteil des Fettsäureesters c) in Gewichtsprozent.

Insbesondere hinsichtlich der Versumpfungseigenschaften in Kombination mit einem angenehmen Waschgefühl aufgrund einer nicht zu hohen Härte des Waschstückes ist es besonders vorteilhaft, wenn das Waschstück bezogen auf das Gewicht des Waschstückes oder der Grundmasse enthält:
- Bienenwachs:: 0,5-6 Gew.-%, vorzugsweise 0,5-4 Gew.-%, besonders bevorzugt 1 - 3 Gew.-%, meist bevorzugt 1,5-2,5 Gew.-%
- Fettsäureester c):: 2-16 Gew.-%, bevorzugt 4-12 Gew.-%, besonders bevorzugt 6-10 Gew.-%, meist bevorzugt 6-8 Gew.-%
- Fettalkohol d):: 0,5-10 Gew.-%, bevorzugt 1-8 Gew.-%, besonders bevorzugt 2-5 Gew.-%, meist bevorzugt 3-4 Gew.-%

Es versteht sich, dass die oben genannten Bereiche, insbesondere auch die jeweils bevorzugten, weiter oder meist bevorzugten Bereiche für die einzelnen Bestandteile unabhängig voneinander in der Waschstückzusammensetzung vorliegen können. Vorzugsweise liegen die drei Bestandteile jeweils in dem bevorzugten, besonders bevorzugten oder meist bevorzugten Gehalt vor.

Der erfindungsgemäß eingesetzte Fettsäureester c) kann jeweils, gegebenenfalls ausschließlich, C14- bis C22- oder auch bis C24- Fettsäuren enthalten, vorzugsweise C14- bis C20- Fettsäuren, besonders bevorzugt C16- bis C18-Fettsäuren. Die Fettsäuren sind jeweils vorzugsweise gesättigt und können lineare oder ggf. auch verzweigte Fettsäuren sein. Insbesondere kann der Ester ein Stearinsäureester sein, bevorzugt ein reiner Stearinsäureester. Vorzugsweise ist der Ester jeweils ein Glycerid, insbesondere ein Mono- oder Diglycerid oder ggf. auch Triglycerid der genannten Fettsäuren. Gegebenenfalls kann der Fettsäureester auch ein gemischter Ester sein. Ferner kann das Syndetwaschstück einen oder mehrere unterschiedliche Fettsäureester enthalten. Gegebenenfalls kann der Ester auch ein Fettsäureester eines mehr als dreiwertigen Alkohols sein.

Der mindestens eine Fettalkohol d) kann insbesondere ein C12- bis C22- oder ein C16- bis C20- bzw. C16- bis C18- Fettalkohol sein. Insbesondere kann der Fettalkohol Cetylalkohol und/oder Stearylalkohol enthalten. Der Fettalkohol ist vorzugsweise gesättigt. Der Fettalkohol kann linear oder verzweigt sein. Insbesondere kann der Fettalkohol Cetearylalkohol (auch Cetylstearylalkohol genannt) sein, d. h. ein Gemisch etwa gleicher Teile Cetyl- und Stearylalkohol. Der Fettalkohol d) kann teilweise auch andere Fettalkohole enthalten, gegebenenfalls nur die oben genannten. Gegebenenfalls kann ein Teil des Fettalkohols, vorzugsweise ≤ 12 Gew.-%, vorzugsweise ≤ 5-10 Gew.-% als Alkalifettalkoholsulfat, insbesondere Natriumfettalkoholsulfat vorliegen, die Zusammensetzung kann auch praktisch von Fettalkoholsulfaten sein.

Die Bestandteile Bienenwachs, Fettsäureester c) und Fettalkohol d) können insbesondere in einem Anteil von zusammen 10 - 20 Gew.-%, gegebenenfalls 12 - 16 Gew.-% bezogen auf das Gewicht des Waschstückes oder der Syndetgrundmasse vorliegen.

Das Syndetwaschstück kann allgemein folgende Zusammensetzung bezogen auf das Gewicht des Waschstückes oder der Syndetgrundmasse aufweisen, wobei als Syndetgrundmasse die wasserfreie Zusammensetzung ohne Additive aber mit Bindemitteln und Füllstoffen verstanden wird:
Waschaktive Substanzen (Tenside): 30-70 Gew.-%, insbes. 30-50 Gew.-%
Bindemittel: 10-40 Gew.-%, insbes. 20-40 Gew.-%
Füllstoffe: 5-30 Gew.-%, inbes. 10-25 Gew.-%
Additive: 0-20 Gew.-%, insbes. 5-10 Gew.-%
Wasser: 3-10 Gew.-%

Das Waschstück kann insbesondere anionische, nichtionische und/oder amphotere Tenside enthalten. Das Waschstück kann ≤ 10 Gew.-% oder ≤ 5 Gew.-% oder ≤ 2-3 Gew.-% oder ≤ 1 Gew.-% Seifen, d.h. Salze - insbesondere Alkalimetallsalze - von Fettsäuren, enthalten oder zumindest im Wesentlichen oder vollständig frei von diesen sein.

Anionische Tenside können beispielsweise als funktionelle Gruppen Carboxylat-, Sulfat- oder Sulfonatgruppen enthalten. Als anionische Tenside können beispielsweise vorgesehen sein Alkylethercarboxylate, Alkylbenzolsulfonate, Alkylethersulfate und -phosphate, Alkansulfonate, Alkylethersulfonate, Glycerinethersulfonate, alpha-Methylestersulfonate, Sulfofettsäuren, Alkylsulfate, Fettalkoholetersulfate, Glycerinethersulfate, Fettsäureethersulfate, Hydroxymischethersulfate, Ethercarbonsäuren, Sulfotriglyceride, Fettsäureamide, Ethersulfate, Mono- und Dialkylsulfosuccinate, Mono- und Dialkylsulfosuccinamat, Alkylethersulfosuccinate, Fettsäureisethionate, Fettsäurearcosinate, Fettsäuretauride, N-Acylaminosäuren, Alkyloligoglucosidsulfate, Acylaminosäuren usw.

Nichtionische Tenside können insbesondere solche mit Polyetherketten sein. Nichtionische Tenside können insbesondere sein Polyglycolether wie Fettalkoholpolyglycolether, Alkylphenolpolyglycolether, Fettsäureamidpolyglycolether, alkoxylierte Triglyceride, Mischether und Mischformale, Fettalkohol- oder Fettsäureoxethylate, Fettsäure-N-alkylglucamide, Proteinhydrolysate, Polyolfettsäureester, Sorbitanester, Polysorbate, Aminoxide, Fettsäureamide usw.

Insbesondere kann das erfindungsgemäße Waschstück auch amphotere Tenside enthalten wie beispielsweise Betaine, Acyl/Dialkylethylendiamin, beispielsweise Natriumacylamphoacetat, Natriumacylamphopropyonat, entsprechende Dinatriumsalze, Natriumacylamphohydroxypropylsulfonat und dergleichen, oder N-Alkylaminosäuren, z.B. Alkylaminopropionsäure, Aminopropylalkylglutamid, Natriumalkylimidodiproprionat, Carboxyglucinate und dergleichen.

Die oben genannten Tenside seien hier nur beispielhaft genannt und dem Fachmann sind weitere anionische, nichtionische oder amphotere Tenside geläufig. Gegebenenfalls kann das erfindungsgemäße Waschstück auch kationische Tenside enthalten aber auch im Wesentlichen oder vollständig frei von diesen sein.

Das Waschstück kann ferner mindestens eine oder mehrere organische Säuren enthalten, insbesondere Carbonsäuren einschließlich Hydroxycarbonsäuren, die jeweils eine oder mehrere Carboxylgruppen aufweisen können, beispielsweise Zitronensäure, Milchsäure, Apfelsäure oder aber auch Ameisensäure.

Die wässrige Lösung des Syndetwaschstückes, beispielsweise eine Lösung mit 8 Gew.-% Syndet, kann einen pH-Wert von 5 - 6,5 aufweisen, insbesondere einen pH-Wert von 5,0 - 6,0.

Die Zusammensetzung des Syndetwaschstückes kann ferner eine oder mehrere der folgenden Bestandteile enthalten: Tri-C12-C13-Alkylcitrat, Cetearylethylhexanoat, Acrylat- bzw. Acrylamidpolymere, beispielsweise Acrylat/Octylacrylamidcopolymer, Ethylendistearamid, Reis Bran Wachs, Öle wie Sonnenblumenöl und Olivenöl und andere natürliche Öle, hydrogenierte Öle wie hydrogeniertes Olivenöl, unverseifbare natürliche Öle wie unverseifbares Olivenöl, Cetylpalmitat, Cetylstearat, Sorbitanester wie Sorbitanpalmitat und Sorbitanstearat, Sorbitanolivat, Fettsäureester wie von Stearinsäure und Palmitinsäure mit C6- bis C10-Alkoholen, beispielsweise Stearylheptanoat, Glycerinsorbitansäureester, insbesondere ungesättigte Glycerinsorbitansäureester, Stearyl- und Palmitylcaprylat, Phytosphingosin, Ceteareth-25, Cetylricinoleat, Decyloleat, synthetisches Bienenwachs, Isostearylalkohol, Behenyl PCA, Calciumstearat, Kokosnussölglyceride wie hydrogenierte Kokosnussölglyceride, Palmöle wie hydrogeniertes Palmöl, Fettsäuretriglyceride wie Caprylic/Capric-, Myristin-, Stearin- Triglyceride, Triacetate wie Sucrose Tetrastearattriacetat, PEG-Lanolin wie PEG-75 Lanolin, Pentaerythritylfettsäureester wie Pentaerythritylstearat oder - palmitat, C10-30 Cholesterol/ Lanosterolester, Dimyristyltartrat, Elaeis Guineensis, Palmitinsäure, Stearinsäure oder Gemische von einer oder mehrere dieser Bestandteile. Die Zusammensetzung kann auch ein oder mehrere der Wachse Oryzasativa Bran Wachs, Candelillawachs, Ceresin/Zeresin, Carnaubawachs und/oder Japanwachs enthalten, wobei diese Wachse jeweils einzeln oder in ihrer Gesamtheit in geringeren Gewichtsanteilen in der Zusammensetzung enthalten sein können als Bienenwachs (insbes. natürliches Bienenwachs), oder jeweils oder insgesamt mit weniger als 50% oder weniger als 10-20% des Gewichtsanteils von Bienenwachs oder jeweils in der Zusammensetzung bis auf unvermeidbare Spuren nicht enthalten sind. Die hier insgesamt genannten Bestandteile können jeweils Bestandteil des homogenen Wachses mit einem Schmelzpunkt von 50-60°C sein.

Gegebenenfalls kann das Waschstück weitere Bestandteile aufweisen. Die genannten Bestandteile an Bindemitteln, Füllstoffen und Additiven sind allgemein bekannt und können den jeweiligen Erfordernissen angepasst werden. Insbesondere können die Additive Deowirkstoffe, Verarbeitungshilfsmittel, Konservierungsmittel, Parfümöle, Riechstoffe, Farbstoffe oder dergleichen sein. Als Bindemittel kann beispielsweise Stärke eingesetzt werden.

Die Zusammensetzung des Waschstückes kann 5-50 Gew.-% Stärke enthalten, vorzugsweise 10-50 Gew.-% oder 20-50 Gew.-%, insbesondere ca. 30 Gew.-%. Gegebenenfalls kann die Zusammensetzung jedoch auch stärkefrei sein.

Gegebenenfalls können die erfindungsgemäßen Waschstücke einen Gehalt von weniger als 20 Gew.-% wasserlösliche Alkalimetallsalze von Isetionsäureestern und/oder einen Gehalt von ≤ 3 Gew.-% an Alkalimetallsalzen von Alkylsulfoacetaten enthalten.

Als Füllstoffe können beispielsweise Titandioxid, Silikate, Carbonate oder dergleichen verwendet werden.

Im Gegensatz zu Emulsionen weisen Waschstücke einen deutlich niedrigeren Wassergehalt und einen höheren Tensidgehalt auf. Der Wassergehalt der Waschstücke beträgt in der Regel ≤ 20 Gew.-%, vorzugsweise ≤ 15 Gew.-% oder ≤ 10 Gew.-%. Der Gehalt an waschaktiven Substanzen beträgt in der Regel ≥ 20 Gew.-%, besonders bevorzugt ≥ 25 Gew.-% oder ≥ 30 Gew.-%, jeweils bezogen auf das Gesamtgewicht der Zusammensetzung.

Die Versumpfung kann insbesondere quantitativ als prozentualer Gewichtsverlust in der Form vermittelt werden: $Verlust in Gew % \left(Versumpfung\right) = \frac{Einwaage - Auswaage}{Einwaage} \times 100 ,$
wobei die Versumpfung unter definierten Standardbedingungen NTP zu bestimmen ist. Hierzu kann insbesondere das Waschstück einer definierten Größe und Form (z.B. quaderförmiges Waschstück mit ca. 15 g Gewicht und Kantenlängen 35 mm x 25 mm x 12 mm) in ein mit 30°C warmen Wasser (z.B. entionisiertes Wasser) und 22 Stunden in dem Wasser frei hängen gelassen werden (ohne Temperieren des Wassers). Danach werden die Stücke herausgenommen und die gequollene weiche Schicht wird manuell abgerieben. Anschließend werden die Stücke mit einem Tuch glattgestrichen und 45 min bei 60°C getrocknet, dann auf Raumtemperatur abgekühlt und gewogen. Die Versumpfung wird wie oben angegeben als prozentualer Gewichtsverlust ermittelt. Die eingesetzten Waschstücke einer Versuchsreihe sollen gleiche Größe und Form aufweisen.

Die erfindungsgemäßen Waschstücke können allgemein unter den weiter oben definierten Bedingungen (Größe und Form der Probestücke, Quellung von 22 Stunden in Wasser bei 30°C, Abrieb der gequollenen Schicht bis zum ungequollenen Kern, Trocknung für 45 min bei 60°C) eine Versumpfung von ≤ 60%, insbesondere ≤ 55% oder besonders bevorzugt ≤ 50% aufweisen. Die Versumpfung kann unter den genannten Bedingungen gegebenenfalls ≥ 30% oder ≥ 40% betragen.

### Beispiele:

Auf Basis der nachfolgend genannten Zusammensetzungen bzw. Rezepturen wurden Seifenstücke gepresst und deren jeweilige Eigenschaften untersucht.

Die Ergebnisse sind in Tabelle 1 zusammengefasst. Die Zusammensetzungen Referenz 1-4 sind hierbei nicht der Erfindung entsprechende Vergleichsbeispiele.

Die Versumpfungswerte werden wie angegeben bestimmt als Gewichtsprozent des Abriebes in g relativ zu dem Gewicht des Waschstückes vor der Quellung in g (angegeben in Gew.-%). Bezüglich der weiteren Bedingungen sei auf das oben Gesagte verwiesen.

Wie aus der Tabelle hervorgeht, weisen die erfindungsgemäßem Waschstücke deutlich niedrigere Versumpfungswerte auf, als das Vergleichsbeispiel 1. Gleichzeitig werden die Waschstücke in ihrer Handhabung als angenehm und nicht zu hart empfunden.

Wie aus der Tabelle weiter ersichtlich ist, zeichnen sich Waschstücke mit einem Verhältnis von Bienenwachs von ca. 2 Gew.-%, Glycerylstearat von ca. 6-8 Gew.-%, insbesondere ca. 8 Gew.-% und Cetearylalkohol von ca. 3-4 Gew.-%, insbesondere ca. 4 Gew.-%, durch besonders niedrige Versumpfungswerte aus und weisen zugleich auch gute Handhabungseigenschaften bei guter Hautverträglichkeit aus. Ferner ergibt sich aus der Tabelle, dass die Bestandteile Inulin und Natriumcocoylglutamat, insbesondere in Kombination miteinander, nicht nur eine Kristallisation von Wachsbestandteile verhindern und "glatte" Waschstücke mit einem besonders angenehmen Griffgefühl ergeben, sondern auch hervorragende Versumpfungseigenschaften. Sämtliche Waschstücke weisen auch in Anwesenheit von Bienenwachs eine sehr gute Hautverträglichkeit auf.

**Tabelle 1: Versumpfungswerte**

| Zusammensetzung in % | Referenz 1 | Referenz 2 | Referenz 3 | Referenz 4 | Rezeptur 1 | Rezeptur 2 | Rezeptur 3 |
|---|---|---|---|---|---|---|---|
| Cetearylalkohol | 14 | 4 | 4 | 10 | 4 | - | 3 |
| Glycerylstearat | - | 8 | - | 2 | 8 | 8 | 6 |
| Bienenwachs (Cera alba) | - | 2 | 2 | 2 | 2 | 2 | 2 |
| Inulin | - | - | - | - | 1 | 1 | 0,5 |
| Natriumcocoylglutamat | - | - | - | - | 2 | 2 | 1,5 |
| Tensidmischung | 40 | 40 | 50 | 45 | 37 | 41 | 41 |
| Stärke | 30 | 30 | 30 | 30 | 30 | 30 | 30 |
| Füllstoffe | 16 | 16 | 14 | 11 | 16 | 16 | 16 |
| | | | | | | | |
| Versumpfung | 62% | 45% | 58% | 55% | 47% | 44% | 47% |

## Patentansprüche

1. Syndetwaschstück, enthaltend
a) mindestens ein synthetisches Tensid als waschaktiven Bestandteil,
b) eine homogene Wachsschmelze mit einem Schmelzpunkt von 50°C bis 60°C bildende Bestandteile, und
c) mindestens einen Kristallisationsinhibitor, der eine Kristallisation der homogenen Wachsschmelze bildenden Bestandteilen inhibiert und Inulin oder ein anderes D-Fruktose aufweisendes Polysaccharid ist.

2. Waschstück nach Anspruch 1, **dadurch gekennzeichnet, dass** ein Akalimetallfettalkoholglutamat enthalten ist.

3. Waschstück nach Anspruch 2, **dadurch gekennzeichnet, dass** ein Alkalimetallfettalkoholglutamat eines C8- bis C30-Fettalkohols enthalten ist oder das Glutamat ausschließlich solche aufweist.

4. Waschstück nach einem der Ansprüche 1 bis 3, **dadurch gekennzeichnet , dass** Inulin in einem Anteil von 0,1 bis 10 Gew.-% bezogen auf das Gesamtgewicht des Waschstückes oder der Syndetgrundmasse enthalten ist.

5. Waschstück nach einem der Ansprüche 3 bis 4, **dadurch gekennzeichnet, dass** das Alkalimetallfettalkoholglutamat in einem Anteil von 0,1 bis 5 Gew.-% bezogen auf das Gesamtgewicht des Waschstückes oder der Syndetgrundmasse enthalten ist.

6. Waschstück nach einem der Ansprüche 1 bis 5, **dadurch gekennzeichnet, dass** das Waschstück ≤ 5 Gew.-% Paraffin und/oder ≤ 5 Gew.-% mikrokristalline Wachse enthält oder im Wesentlichen frei von Paraffin und/oder mikrokristallinen Wachsen ist.

7. Waschstück nach einem der Ansprüche 1 bis 6, **dadurch gekennzeichnet, dass** das Waschstück als Bestandteile enthält:
c) einen oder mehrere Fettsäureester einer C12- bis C24-Fettsäure mit einem zweiwertigen oder mehrwertigen Alkohol, und/oder
d) mindestens einen oder mehrere C12- bis C22- Fettalkohole,
e) Bienenwachs.

8. Waschstück nach Anspruch 7, **dadurch gekennzeichnet, dass** der Fettsäureester c) und/oder der Fettalkohol d) in einem höheren Anteil in Gewichtsprozent in dem Waschstück oder in der Grundmasse desselben enthalten sind, als das Bienenwachs.

9. Waschstück nach Anspruch 7 oder 8, **dadurch gekennzeichnet, dass** die Bestandteile b) bis d) in einem Anteil von 5 - 25 Gew.-% in dem Waschstück oder in der Waschstückgrundmasse enthalten sind.

10. Waschstück nach einem der Ansprüche 8 bis 9, **dadurch gekennzeichnet, dass** der Fettsäureester c) in einem höheren Anteil in Gewichtsprozent bezogen auf das Gewicht des Waschstückes oder der Grundmasse vorliegt als der Fettalkohol d).

11. Waschstück nach einem der Ansprüche 8 bis 10, **dadurch gekennzeichnet, dass** das Bienenwachs, der Fettsäureester c) und der Fettalkohol d) in einem Gewichtsverhältnis bezogen auf das Gewicht des Waschstückes oder der Grundmasse von 0,5 - 6 zu 2 - 16 zu 0,5 - 8 vorliegen.

12. Waschstück nach Anspruch 11, **dadurch gekennzeichnet, dass** das Bienenwachs, der Fettsäureester c) und der Fettalkohol d) in Gewichtsanteilen bezogen auf das Gewicht des Waschstückes oder der Grundmasse von 1 - 3 zu 5 - 11 zu 2 - 6 vorliegen.

13. Waschstück nach einem der Ansprüche 8 bis 12, **dadurch gekennzeichnet, dass** der Fettsäureester c) ein Fettsäureglycerid ist.

14. Waschstück nach einem der Ansprüche 8 bis 13, **dadurch gekennzeichnet, dass** der Fettalkohol Cetearylalkohol ist.

15. Waschstück nach einem der Ansprüche 8 bis 14, **dadurch gekennzeichnet , dass** die Bestandteile Bienenwachs, Fettsäureester c) und Fettalkohol d) in einem Anteil von zusammen 10 bis 20 Gew.-% bezogen auf das Gewicht des Waschstückes oder der Syndetgrundmasse vorliegen.

16. Waschstück nach einem der Ansprüche 1 bis 15, **dadurch gekennzeichnet, dass** das Waschstück anionische, nichtionische und/oder amphotere Tenside enthält.

17. Waschstück nach einem der Ansprüche 1 bis 16, **dadurch gekennzeichnet, dass** das Waschstück und/oder eine wässrige Lösung des Syndetwaschstückes mit 8 Gew.-% Syndet einen pH-Wert von 5,0 - 6,0 aufweist.

## Claims

1. Syndet cleansing bar, containing
a) at least one synthetic surfactant as a washing active component,
b) components which form a homogeneous wax melt having a melting point of from 50°C to 60°C, and
c) at least one crystallisation inhibitor which inhibits crystallisation of the components which form homogeneous wax melt and which is an inulin or a polysaccharide having D fructose.

2. Cleansing bar according to claim 1, **characterised in that** it contains an alkaline metal fatty alcohol glutamate.

3. Cleansing bar according to claim 2, **characterised in that** it contains an alkaline metal fatty alcohol glutamate of a C8 to C30 fatty alcohol or the glutamate exclusively has those.

4. Cleansing bar according to any one of claims 1 to 3, **characterised in that** it contains inulin in a proportion of from 0.1 to 10% by weight relative to the total weight of the cleansing bar or the syndet matrix.

5. Cleansing bar according to either claim 3 or claim 4, **characterised in that** it contains the alkaline metal fatty alcohol glutamate in a proportion of from 0.1 to 5% by weight relative to the total weight of the cleansing bar or the syndet matrix.

6. Cleansing bar according to any one of claims 1 to 5, **characterised in that** the cleansing bar contains ≤ 5% by weight of paraffin and/or ≤ 5% by weight of microcrystalline wax or is substantially free from paraffin and/or microcrystalline waxes.

7. Cleansing bar according to any one of claims 1 to 6, **characterised in that** the cleansing bar contains as components:
c) one or more fatty acid esters of a C12 to C24 fatty acid having a dihydric or polyhydric alcohol, and/or
d) at least one or more C12 to C22 fatty alcohols,
e) beeswax.

8. Cleansing bar according to claim 7, **characterised in that** the fatty acid ester c) and/or the fatty alcohol d) are contained in a higher proportion in percent by weight in the cleansing bar or in the matrix thereof than the beeswax is.

9. Cleansing bar according to claim 7 or claim 8, **characterised in that** the components b) to d) are contained in a proportion of from 5 to 25% by weight in the cleansing bar or in the cleansing bar matrix.

10. Cleansing bar according to either claim 8 or claim 9, **characterised in that** the fatty acid ester c) is present in a higher proportion in percent by weight relative to the weight of the cleansing bar or the matrix than the fatty alcohol d) is.

11. Cleansing bar according to any one of claims 8 to 10, **characterised in that** the beeswax, the fatty acid ester c) and the fatty alcohol d) are present in a weight ratio relative to the weight of the cleansing bar or the matrix of from 0.5 - 6 to 2 - 16 to 0.5 - 8.

12. Cleansing bar according to claim 11, **characterised in that** the beeswax, the fatty acid ester c) and the fatty alcohol d) are present in weight proportions relative to the weight of the cleansing bar or the matrix of from 1 - 3 to 5 - 11 to 2 - 6.

13. Cleansing bar according to any one of claims 8 to 12, **characterised in that** the fatty acid ester c) is a fatty acid glyceride.

14. Cleansing bar according to any one of claims 8 to 13, **characterised in that** the fatty alcohol is cetearyl alcohol.

15. Cleansing bar according to any one of claims 8 to 14, **characterised in that** the components beeswax, fatty acid ester c) and fatty alcohol d) are present in a total proportion of from 10 to 20% by weight relative to the weight of the cleansing bar or the syndet matrix.

16. Cleansing bar according to any one of claims 1 to 15, **characterised in that** the cleansing bar contains anionic, non-ionic and/or ampholytic surfactants.

17. Cleansing bar according to any one of claims 1 to 16, **characterised in that** the cleansing bar and/or an aqueous solution of the syndet cleansing bar having 8% by weight of syndet has a pH value of from 5.0 to 6.0.

## Revendications

1. Pain de lavage à base de détergents synthétiques, contenant
a) au moins un agent tensio-actif synthétique comme élément de lavage actif,
b) des composants constituant une masse fondue de cire homogène avec un point de fusion de 50°C à 60 °C, et,
c) au moins un inhibiteur de cristallisation qui inhibe une cristallisation des composants formant la masse fondue de cire homogène et de l'inuline ou un autre polysaccharide présentant du fructose.

2. Pain de lavage selon la revendication 1, **caractérisé en ce qu'**est contenu un glutamate de métal alcalin et d'alcool gras.

3. Pain de lavage selon la revendication 2, **caractérisé en ce qu'**est contenu un glutamate de métal alcalin et d'alcool gras d'un alcool gras en C8 à C30 ou **en ce que** le glutamate en présente exclusivement.

4. Pain de lavage selon l'une quelconque des revendications 1 à 3, **caractérisé en ce que** l'inuline est contenue dans une proportion de 0,1 à 10 % en poids par rapport au poids total du pain de lavage ou de la masse de base de détergent synthétique.

5. Pain de lavage selon l'une quelconque des revendications 3 à 4, **caractérisé en ce que** le glutamate de métal alcalin et d'alcool gras est présent dans une proportion de 0,1 à 5 % en poids par rapport au poids total du pain de lavage ou de la masse de base de détergent synthétique.

6. Pain de lavage selon l'une quelconque des revendications 1 à 5, **caractérisé en ce que** le pain de lavage contient une part ≤ 5 % en poids de paraffine et/ou une part ≤ 5 % en poids de cire microcristalline ou est essentiellement exempt de paraffine et/ou de cires microcristallines.

7. Pain de lavage selon l'une quelconque des revendications 1 à 6, **caractérisé en ce que** le pain de lavage contient comme composants :
c) un ou plusieurs ester(s) d'acides gras d'un acide gras en C12 à C24 avec un alcool bivalent ou polyvalent, et/ou,
d) au moins un ou plusieurs alcool(s) gras en C12 à C22,
e) de la cire d'abeille.

8. Pain de lavage selon la revendication 7, **caractérisé en ce que** l'ester d'acide gras c) et/ou l'alcool gras d) est présent dans une proportion plus élevée en pourcentage en poids dans le pain de lavage ou la masse de base de celui-ci que la cire d'abeille.

9. Pain de lavage selon la revendication 7 ou 8, **caractérisé en ce que** les composants b) à d) sont contenus dans une proportion de 5 - 25 % en poids dans le pain de lavage ou dans la masse de base du pain de lavage.

10. Pain de lavage selon l'une quelconque des revendications 8 à 9, **caractérisé en ce que** l'ester d'acide gras c) est présent dans une proportion plus élevée en pourcentage en poids par rapport au poids du pain de lavage ou de la masse de base que l'alcool gras d).

11. Pain de lavage selon l'une quelconque des revendications 8 à 10, **caractérisé en ce que** la cire d'abeille, l'ester d'acide gras c) et l'alcool gras d) sont présents dans un rapport du poids par rapport au poids du pain de lavage ou de la masse de base de 0,5 - 6 ; 2 - 16 ; 0,5 - 8.

12. Pain de lavage selon la revendication 11, **caractérisé en ce que** la cire d'abeille, l'ester d'acide gras c) et l'alcool gras d) sont présents dans des parts de poids par rapport au poids du pain de lavage ou de la masse de base de 1 - 3 ; 5 - 11 ; 2-6.

13. Pain de lavage selon l'une quelconque des revendications 8 à 12, **caractérisé en ce que** l'ester d'acide gras c) est un glycéride d'acide gras.

14. Pain de lavage selon l'une quelconque des revendications 8 à 13, **caractérisé en ce que** l'alcool gras est de l'alcool cétéarylique.

15. Pain de lavage selon l'une quelconque des revendications 8 à 14, **caractérisé en ce que** les composants cire d'abeille, ester d'acide gras c) et alcool gras d) sont présents dans une proportion de, ensemble, 10 à 20 % du poids rapporté au poids du pain de lavage ou de la masse de base de détergent synthétique.

16. Pain de lavage selon l'une quelconque des revendications 1 à 15, **caractérisé en ce que** le pain de lavage contient des agents tensio-actifs anioniques, non ioniques et/ou amphotères.

17. Pain de lavage selon l'une quelconque des revendications 1 à 16, **caractérisé en ce que** le pain de lavage et/ou une solution aqueuse du pain de lavage à base de détergents synthétiques présente une valeur pH de 5 - 6.
